# EUROPÄISCHE PATENTSCHRIFT

(11) **EP 3 616 271 B1**
(45) Veröffentlichungstag und Bekanntmachung des Hinweises auf die Patenterteilung: **17.11.2021**
(21) Anmeldenummer: 18721356.6
(22) Anmeldetag: 27.04.2018
(51) Int. Cl.: H01R 13/703, H01R 13/11, H01R 13/40, H01R 13/24

(54) **KONTAKTELEMENTEANORDNUNG**
CONTACT ELEMENT ARRANGEMENT
ASSEMBLAGE D'ÉLÉMENTS DE CONTACT

(30) Priorität: 28.04.2017 DE 102017109246
(43) Veröffentlichungstag der Anmeldung: 04.03.2020
(73) Patentinhaber: Amphenol-Tuchel Electronics GmbH, 74080 Heilbronnn (DE)
(72) Erfinder: ANNECKE, Alfred, 74080 Heilbronn (DE); DULLIN, Claus, 74906 Bad Rappenau-Fürfeld (DE)
(74) Vertreter: Staeger & Sperling Partnerschaftsgesellschaft mbB
(86) Internationale Anmeldenummer: PCT/EP2018/060906
(87) Internationale Veröffentlichungsnummer: WO 2018/197682

(56) Entgegenhaltungen:
- EP-A1- 3 118 943
- WO-A1-2011/161756
- US-A1- 2004 157 494

## Beschreibung

Die vorliegende Erfindung betrifft eine Kontaktelementeanordnung gemäß den Merkmalen von Patentanspruch 1.

Die Erfindung ist für einen Steckverbinder, vorzugsweise einen Airbagsteckverbinder mit zwei Kontaktelementeanordnungen gemäß der vorliegenden Erfindung geeignet.

Im Bereich von Steckverbindern, insbesondere von Airbagsteckverbindern ist es bekannt, dass die beiden Kontakte eines Airbagsteckers aus Sicherheitsgründen, um eine ungewollte Zündung des Airbags zu vermeiden, im nicht voll verriegelten Zustand des Airbagsteckverbinders noch in einer Kurzschlussposition sind, d. h. über eine Kurzschlussbrücke miteinander verbunden sind.

EP 3 118 943 A1 offenbart eine Kontaktelementeanordnung gemäß dem Oberbegriff von Anspruch 1.

Kurzschlussbrücken sind im Bereich von Airbagsteckverbindern in vielfacher Ausführung bekannt. Allerdings weisen die bekannten Lösungen diverse fertigungsbedingte Nachteile auf. Darüber hinaus müssen gewisse Federeigenschaften im eingebauten Zustand solcher Kurzschlussfedern gewährleistet sein.

So ist es beispielsweise erforderlich, einen ausreichend weichen Federkontakt bei gleichzeitiger Optimierung der Fertigung im Galvanikprozess durch vorteilhafte Position mittels Vorverlagerung des zu beschichteten Kontaktpunkts auf den Kontaktstreifen zu schaffen. Vorverlagerung im Sinne der vorliegenden Erfindung ist die räumliche Anordnung des Kontaktpunkts an einer für den Galvanikprozess günstigeren Position.

Im Folgenden sind dabei folgende konstruktive Aufgaben zu erfüllen:
- Es ist eine weiche Federkennlinie des Kontaktarms, der zur Herstellung der Kurzschlussbrücke dient, erforderlich;
- Ferner soll eine Entlastung der Einspannstelle des Kontaktarms im Gehäuse des Airbagsteckverbinders erfolgen, so dass eine Reduktion des Kriechens "des Kunststoffs" im Kunststoffgehäuse erzielt wird;
- Die elektrische Kontaktgabe soll verbessert werden;
- Die fertigungsbedingten Toleranzen sollen sich in der Einbausituation weniger stark auswirken.

Darüber hinaus sind auch fertigungstechnische Aufgaben zu erfüllen, nämlich die einfachere Beschichtung der Kontaktpunkte bzw. des Kontaktpunkts, der später den elektrischen Kontakt mit einem entsprechenden Gegenkontaktelement zur Herstellung des Kurzschluss der Kurzschlussbrücke bildet.

Ferner ist es erforderlich, fertigungsbedingte Kosten zu reduzieren und intensive und teure Maskierungsverfahren für die Galvanisierung zu vermeiden.

Darüber hinaus soll vermieden werden, dass es zu einer Beschichtungsverschleppung der Galvanik im eigentlich nicht zu beschichtende, d. h. blank zu haltende Bereiche erfolgt, so dass diese später als Schweißanschlüsse zum Anschweißen von elektrischen Leitungen dienen können.

Die Realisierung der zuvor genannten Aufgaben erfolgt mit einer Kontaktelementeanordnung gemäß den Merkmalen von Anspruch 1.

Ein Grundgedanke der vorliegenden Erfindung besteht darin, eine spezifisch geformte Kontaktelementeanordnung bereitzustellen, die aus einem einzigen Blechteil gebildet ist.

Erfindungsgemäß wird daher eine Kontaktelementeanordnung bestehend aus einem verformten Blechteil bereitgestellt, wobei wenigstens zwei voneinander beabstandete Kontaktelemente aus dem Blechteil geformt sind, die sich von einer flachen Basisplatte des Blechteils weg erstrecken und wobei das eine Kontaktelement einen im Wesentlichen zylinderförmigen Kontaktierungsabschnitt zur Einsteckmontage eines stiftförmigen Gegenkontakts (des Airbagsteckers) ausbildet und wobei das zweite Kontaktelement als eine über zwei Biegeabschnitte S-förmig umgebogene Kontaktfeder ausgebildet ist, die eine von der Basisplatte weg weisende Kontaktkuppe ausbildet.

Werden zwei solcher erfindungsgemäßer Kontaktelementeanordnungen diametral gegenüber in dem Kontaktträger z. B. eines Airbagsteckers montiert, derart, dass die Kontaktkuppen aufeinander zu weisen und sich berühren, so kann mit einfachen und kostengünstigen Mitteln eine Kurzschlussbrücke realisiert werden.

In einer weiter vorteilhaften Ausgestaltung der Erfindung ist vorgesehen, dass sich der erste Biegeabschnitt der Kontaktfeder direkt an eine Seitenkante der Basisplatte anschließt bzw. sich von der weg erstreckt.

Erfindungsgemäß ist vorgesehen, dass sich der zweite Biegeabschnitt der Kontaktfeder seitlich versetzt innerhalb der Umfangskontur der Basisplatte befindet.

Anders ausgedrückt bedeutet dies, dass sich bei einem liegenden Kontakt der zweite Biegeabschnitt sozusagen oberhalb der Basisplatte befindet und nicht außerhalb der Kontur der Basisplatte.

Dies hat den Vorteil einer sehr kompakten Bauweise, wobei durch den S-förmig umgebogenen Federarm dennoch ein entsprechend langer und weicher Federarm ausgebildet ist. Durch die gesamte ebenfalls S-förmige Ausgestaltung dieses Federarms wird auch ein insgesamt in Höhenrichtung kompakter Kontakt gebildet, ohne an erforderlicher Federarmlänge zu verlieren.

Es ist erfindungsgemäß vorgesehen, dass sich an den zweiten Biegeabschnitt ein Federarmabschnitt des Federarms anschließt, der länger ist, als die Breite der Basisplatte in dem Bereich, an dem der Federarm mit der Basisplatte verbunden ist. Hierdurch ragt die Federkuppe sozusagen aus dem Konturbereich der Basisplatte hinaus.

In einer weiteren vorteilhaften Ausführungsform ist vorgesehen, dass sich der Federarm direkt von einer Seitenkante der Basisplatte weg erstreckt. Dies bedeutet, dass der erste Biegeabschnitt sozusagen unmittelbar an der Basisplatte angeformt ist, dazwischen ein Verbindungsabschnitt zum zweiten Biegeabschnitt liegt und sich dann ein Federarmabschnitt an den zweiten Biegeabschnitt anschließt.

In einer vorteilhaften Ausgestaltung erfährt der Federarm an jedem Biegeabschnitt eine Richtungsänderung von etwa 180°, wodurch die besagte S-förmige Biegekurve des Federarms erhalten wird. Anders ausgedrückt stellen die Biegeabschnitte jeweils um 180° gekrümmte Federarmabschnitte dar.

In einer ebenfalls vorteilhaften Ausgestaltung der Erfindung ist vorgesehen, dass das erste Kontaktelement an seinem steckseitigen Ende wenigstens zwei Federarme aufweist, die so zueinander orientiert sind, dass diese einen Aufnahmeraum zur Aufnahme eines Stiftkontakts ausbilden.

Anders ausgedrückt bedeutet dies, dass die beiden Federarme sozusagen eine etwa zylinderförmige Hüllkurve aufspannen und entsprechend gebogen sind, so dass das erste Kontaktelement einen im Wesentlichen zylinderförmigen Aufnahmebereich für einen Stiftkontakt ausbildet.

Es ist weiter vorgesehen, dass die beiden Federarme des ersten Kontaktelements endseitig aufeinander zu laufen, so dass die beiden Federarme im Bereich des steckseitigen Endes oder benachbart dazu einen geringeren Abstand zueinander aufweisen als im weiter entfernten Bereich, d. h. im Bereich näher der Verbindung zu dem Kontaktierungsabschnitt, welcher zylinderförmig ausgebildet ist.

Es ist weiter mit Vorteil vorgesehen, wenn sich von der Seitenkante der Basisplatte ferner ein Haltesteg weg erstreckt, um die Kontaktelementeanordnung in einem Kontaktkörper zu montieren bzw. zu befestigen.

Weiterhin ist es von Vorteil, wenn sich das erste und zweite Kontaktelement und der Haltesteg alle im Wesentlichen in die gleiche Richtung von der Basisplatte weg erstrecken.

Somit wird die Erstreckungsrichtung des ersten Kontaktelements im Folgenden auch als Steckrichtung bezeichnet und die Erstreckungsrichtung des Haltestegs als Befestigungsrichtung. Folglich sind die Steckrichtung und Befestigungsrichtung im Wesentlichen parallel zueinander.

Es ist ebenfalls von Vorteil, wenn das erste und zweite Kontaktelement und der Haltesteg in der genannten Reihenfolge in Serie nebeneinander liegend mit der Basisplatte verbunden sind.

In einer weiteren vorteilhaften Ausgestaltung der Erfindung ist vorgesehen, dass das erste Kontaktelement an seinem steckseitigen Ende ferner eine tulpenförmige Öffnung ausbildet, die dadurch erreicht wird, dass die Federarme leicht nach außen aufgebogen werden.

Ein weiterer Aspekt der vorliegenden Erfindung ist eine Anordnung aus zwei Kontaktelementeanordnungen, die nebeneinander so in einem Kontaktträger montiert sind, dass die Kontaktkuppen der beiden Kontaktelementeanordnungen aufeinander zu weisen.

Ein weiterer Aspekt der vorliegenden Erfindung ist ein Steckverbinder, vorzugsweise ein Airbagsteckverbinder, in dem sich ein Kontaktträger befindet, in dem zwei Kontaktelementeanordnungen nach einem der Ansprüche 1 bis 10 befestigt sind.

Weitere Ausgestaltungen der Erfindung ergeben sich aus den Patentansprüchen sowie den Figuren und der dazugehörigen Figurenbeschreibung, wobei die Figuren Folgendes darstellen:
- Fig. 1: eine perspektivische Ansicht eines Ausführungsbeispiels einer Kontaktelementeanordnung;
- Fig. 2: eine Seitenansicht der Kontaktelementeanordnung aus Fig. 1;
- Fig. 3: eine Seitenansicht zweier Kontaktelementeanordnungen nach Fig. 1 unter Ausbildung einer Kurzschlussbrücke.

Im Folgenden wird die Erfindung mit Bezug auf die Figuren 1 bis 3 näher erläutert, wobei gleiche Bezugszeichen auf gleiche strukturelle und/oder funktionale Merkmale hinweisen.

In den Figuren 1 bis 3 ist eine beispielhafte Ausgestaltung einer erfindungsgemäßen Kontaktelementeanordnung 1 gezeigt. Die Kontaktelementeanordnung 1 ist aus einem Blechteil 2 geformt. Das Blechteil 2 wurde dergestalt umgeformt, dass zwei zueinander beabstandete Kontaktelemente 20, 30 daraus geformt sind, die sich von einer flachen Basisplatte 10 des Blechteils 2 weg erstrecken und wobei das eine Kontaktelement 20 einen im Wesentlichen zylinderförmigen Kontaktierungsabschnitt 22 zur Einsteckmontage eines nicht näher gezeigten stiftförmigen Gegenkontakts ausbildet.

Daneben befindet sich das zweite Kontaktelement 30, das als eine über zwei Biegeabschnitte 31, 32 S-förmig umgebogene Kontaktfeder ausgebildet ist. Die Kontaktfeder bildet ferner eine Kontaktkuppe 35 aus, welche von ihrer Orientierung von der Basisplatte 10 weg weist.

Wie in der Fig. 1 deutlich zu erkennen, verfügt die Kontaktfeder über die zuvor genannten zwei Biegeabschnitte 31, 32, wobei sich der erste Biegeabschnitt 31 unmittelbar aus der Seitenkante der Basisplatte 10 erstreckt.

Am Biegeabschnitt 32 ist ein Federarmabschnitt der Kontaktfeder 30 ausgebildet, der in seiner Länge jedoch länger ist, als die Breite der Basisplatte 10 in dem Bereich, an dem die Kontaktfeder 30 mit der Basisplatte 10 verbunden ist. Auf diese Weise ragt die Kontaktfeder 30 so weit nach unten, dass die Kontaktkuppe 35 außerhalb der Umrisskontur der Basisplatte 10 angeordnet ist. Zwischen dem ersten Biegeabschnitt 31 und dem zweiten Biegeabschnitt 32 befindet sich ein Linearabschnitt 36.

Das erste Kontaktelement 20 bildet einen in etwa U-förmig umgebogenen Biegeabschnitt 21 aus. Neben dem U-förmig umgebogenen Biegeabschnitt 21 liegt der zuvor erwähnte Kontaktierungsabschnitt 22 des ersten Kontaktelements 20, an den sich zwei Federarme 23a, 23b anschließen, die so zueinander orientiert sind, dass sich dazwischen ein Aufnahmeraum 24 ausbildet, der der Aufnahme eines Stiftkontakts eines Gegensteckers dient. Wie aus den Figuren ferner ersichtlich, bilden die Federarme 23a, 23b am Ende eine in etwa tulpenförmige Öffnung 25 aus.

Wie ferner den Figuren 1 bis 3 zu entnehmen ist, verfügt die Kontaktelementeanordnung 1 über einen Haltesteg 40, der sich ebenfalls von der Basisplatte 10 weg erstreckt, um die Kontaktelementeanordnung 1 in einem Kontaktkörper eines Steckverbinders zu befestigen. Der Haltesteg 40 weist an seinem steckseitigen Ende 41 jeweils eine Nase 42 auf der einen und der gegenüberliegenden Seite aus, um sich im Kunststoff eines Kontaktträgers zu verkrallen.

Es ist ferner ersichtlich, dass sich die beiden Kontaktelemente 20, 30 und der Haltesteg 40 alle im Wesentlichen in die gleiche Richtung von der Basisplatte 10 weg erstrecken, nämlich in die zuvor genannte Steckrichtung, wobei das zweite Kontaktelement dazwischen eine S-förmige Biegekurve aufweist.

In der Fig. 3 ist eine Anordnung aus zwei Kontaktelementeanordnungen 1 gezeigt, deren Kontaktkuppen 35 sich kontaktierend berühren und eine Kurzschlussbrücke ausbilden.

Mit einer im Steckverbinder beweglich angeordneter Primärverriegelung mit einem Lösearm kann durch Betätigen des Lösearms zwischen die beiden Kontaktkuppen 35 gefahren werden, so dass die Federarme nach außen ausgelenkt werden und die elektrische Kontaktierung an den Kontaktkuppen 35 unterbrochen wird.

Auf diese Weise kann eine kostengünstige und leicht zu montierende Lösung von Kontaktelementen für einen Airbagsteckverbinder geschaffen werden.

Die Erfindung beschränkt sich in ihrer Ausführung nicht auf die vorstehend angegebenen bevorzugten Ausführungsbeispiele. Vielmehr ist eine Anzahl von Varianten denkbar, welche von der dargestellten Lösung auch bei grundsätzlich anders gearteten Ausführungen Gebrauch macht.

### Bezugszeichenliste

- 1: Kontaktelementeanordnung
- 2: Blechteil
- 10: Basisplatte
- 20: erstes Kontaktelement / Kontaktfeder
- 21: Biegeabschnitt
- 22: Kontaktierungsabschnitt
- 23a, 23b: Federarme
- 24: Aufnahmeraum
- 25: Öffnung
- 30: zweites Kontaktelement / Kontaktfeder
- 31: erster Biegeabschnitt
- 32: zweiter Biegeabschnitt
- 35: Kontaktkuppe
- 36: Linearabschnitt
- 40: Haltesteg
- 41: steckseitiges Ende
- 42: Nase

## Patentansprüche

1. Kontaktelementeanordnung (1) bestehend aus einem verformten Blechteil (2), wobei wenigstens zwei voneinander beabstandete Kontaktelemente (20, 30) aus dem Blechteil (2) geformt sind, die sich von einer flachen Basisplatte (10) des Blechteils (2) weg erstrecken und wobei das eine Kontaktelement (20) einen im Wesentlichen zylinderförmigen Kontaktierungsabschnitt (22) zur Einsteckmontage eines stiftförmigen Gegenkontakts in einer Steckrichtung ausbildet und wobei das zweite Kontaktelement (30) als eine über zwei Biegeabschnitte (31, 32) S-förmig umgebogene Kontaktfeder ausgebildet ist, die eine von der Basisplatte (10) weg weisende Kontaktkuppe (36) ausbildet, **dadurch gekennzeichnet, dass** sich der zweite Biegeabschnitt (32) seitlich versetzt innerhalb der Umfangskontur der Basisplatte (10) befindet und dass sich an den zweiten Biegeabschnitt (32) ein Federarmabschnitt (33) der Kontaktfeder (30) anschließt, der länger ist, als die Breite der Basisplatte (10) in dem Bereich, an dem die Kontaktfeder (30) mit der Basisplatte (10) verbunden ist, so dass das zweite Kontakelement (30) so weit in die Steckrichtung ragt, dass die Kontaktkuppe (35) außerhalb der Umrisskontur der Basisplatte (10) angeordnet ist.

2. Kontaktelementeanordnung (1) gemäß Anspruch 1, **dadurch gekennzeichnet, dass** sich der erste Biegeabschnitt (31) des als Kontaktfeder ausgebildeten Kontaktelements (30) direkt an eine Seitenkante (K) der Basisplatte (10) anschließt.

3. Kontaktelementeanordnung (1) gemäß einem der vorhergehenden Ansprüche, **dadurch gekennzeichnet, dass** sich die Kontaktfeder (30) direkt von einer Seitenkante (K) der Basisplatte (10) weg erstreckt.

4. Kontaktelementeanordnung (1) gemäß einem der vorhergehenden Ansprüche, **dadurch gekennzeichnet, dass** das erste Kontaktelement (20) einen in etwa U-förmig umgebogenen Biegeabschnitt (21) aufweist.

5. Kontaktelementeanordnung (1) gemäß einem der vorhergehenden Ansprüche, **dadurch gekennzeichnet, dass** das erste Kontaktelement (20) an seinem steckseitigen Ende wenigstens zwei Federarme (23a, 23b) aufweist, die so zueinander orientiert sind, dass diese einen Aufnahmeraum (24) zur Aufnahme eines Stiftkontaktes ausbilden.

6. Kontaktelementeanordnung (1) gemäß dem vorhergehenden Anspruch 5, **dadurch gekennzeichnet, dass** die beiden Federarme (23a, 23b) des ersten Kontaktelements (20) im Bereich des steckseitigen Endes einen geringeren Abstand zueinander aufweisen als im Bereich der Verbindung zu dem Kontaktierungsabschnitt (22).

7. Kontaktelementeanordnung (1) gemäß einem der vorhergehenden Ansprüche, **dadurch gekennzeichnet, dass** sich von der Seitenkante (K) der Basisplatte (10) ferner ein Haltesteg (40) weg erstreckt, um die Kontaktelementeanordnung (1) in einem Kontaktkörper zu befestigen.

8. Kontaktelementeanordnung (1) gemäß dem vorhergehenden Anspruch 7, **dadurch gekennzeichnet, dass** sich das erste und zweite Kontaktelement (20, 30) und der Haltesteg (40) alle im Wesentlichen in die gleiche Richtung von der Basisplatte (10) weg erstrecken.

9. Kontaktelementeanordnung (1) gemäß einem der vorhergehenden Ansprüche, **dadurch gekennzeichnet, dass** das erste und zweite Kontaktelement (20, 30) und der Haltesteg (40) in dieser Reihenfolge in Serie nebeneinander liegend mit der Basisplatte (10) verbunden sind.

10. Kontaktelementeanordnung (1) gemäß einem der vorhergehenden Ansprüche, **dadurch gekennzeichnet, dass** das erste Kontaktelement (20) an seinem steckseitigen Ende eine tulpenförmige Öffnung (25) ausbildet.

## Claims

1. Contact element arrangement (1) composed of a deformed sheet-metal part (2), wherein at least two mutually spaced apart contact elements (20, 30) are formed from the sheet-metal part (2), said elements (20, 30) extending away from a flat base plate (10) of the sheet-metal part (2), and wherein the one contact element (20) configures a substantially cylindrical contacting portion (22) for assembling a pin-shaped counterpart contact by plugging-in the latter in a plug-in direction, and wherein the second contact element (30) is configured as a contact spring which in an S-shaped manner is bent across two bending portions (31, 32) and which configures a contact dome (36) that points away from the base plate (10), **characterized in that** the second bending portion (32) is situated so as to be laterally offset within the circumferential contour of the base plate (10), and **in that** a spring arm portion (33) of the contact spring (30) adjoins the second bending portion (32), said spring arm portion (33) in the region where the contact spring (30) is connected to the base plate (10) being longer than the width of the base plate (10) such that the second contact element (30) in the plug-in direction protrudes so far that the contact dome (35) is disposed outside the circumferential contour of the base plate (10).

2. Contact element arrangement (1) according to Claim 1, **characterized in that** the first bending portion (31) of the contact element (30), configured as a contact spring, directly adjoins a lateral edge (K) of the base plate (10).

3. Contact element arrangement (1) according to either of the preceding claims, **characterized in that** the contact spring (30) extends away directly from a lateral edge (K) of the base plate (10).

4. Contact element arrangement (1) according to one of the preceding claims, **characterized in that** the first contact element (20) has a bending portion (21) which is bent in an approximately U-shaped manner.

5. Contact element arrangement (1) according to one of the preceding claims, **characterized in that** the first contact element (20) at the plug-in side end thereof has at least two spring arms (23a, 23b) which are mutually oriented such that said spring arms (23a, 23b) configure a receptacle space (24) for receiving a pin contact.

6. Contact element arrangement (1) according to preceding Claim 5, **characterized in that** the two spring arms (23a, 23b) of the first contact element (20) in the region of the plug-in side end have a smaller mutual spacing than in the region of the connection to the contacting portion (22).

7. Contact element arrangement (1) according to one of the preceding claims, **characterized in that** furthermore a retaining web (40) for fastening the contact element arrangement (1) in a contact member extends away from the lateral edge (K) of the base plate (10).

8. Contact element arrangement (1) according to preceding Claim 7, **characterized in that** the first contact element (20) and the second contact element (30) and the retaining web (40) all extend away from the base plate (10) substantially in the same direction.

9. Contact element arrangement (1) according to one of the preceding claims, **characterized in that** the first contact element (20) and the second contact element (30) and the retaining web (40) are connected to the base plate (10) so as to lie next to one another in series in this sequence.

10. Contact element arrangement (1) according to one of the preceding claims, **characterized in that** the first contact element (20) at the plug-in side end thereof configures a tulip-shaped opening (25).

## Revendications

1. Agencement d'éléments de contact (1) constitué d'une pièce de tôle déformée (2), au moins deux éléments de contact (20, 30) espacés l'un de l'autre étant formés à partir de la pièce de tôle (2), qui s'étendent à partir d'une plaque de base plate (10) de la pièce de tôle (2), et l'un élément de contact (20) formant une section de mise en contact (22) de forme essentiellement cylindrique pour le montage par enfichage d'un contre-contact en forme de tige dans une direction d'enfichage, et le deuxième élément de contact (30) étant configuré comme un ressort de contact plié en forme de S sur deux sections de pliage (31, 32), qui forme un dôme de contact (36) orienté à distance de la plaque de base (10), **caractérisé en ce que** la deuxième section de pliage (32) se trouve en décalage latéral à l'intérieur du contour périphérique de la plaque de base (10), et **en ce qu'**à la deuxième section de pliage (32), une section de bras de ressort (33) du ressort de contact (30) se raccorde, qui est plus longue que la largeur de la plaque de base (10) dans la zone au niveau de laquelle le ressort de contact (30) est relié à la plaque de base (10), de telle sorte que le deuxième élément de contact (30) dépasse dans la direction d'enfichage dans une mesure telle que le dôme de contact (35) est agencé à l'extérieur du contour de la plaque de base (10).

2. Agencement d'éléments de contact (1) selon la revendication 1, **caractérisé en ce que** la première section de pliage (31) de l'élément de contact (30) configuré comme un ressort de contact se raccorde directement à un bord latéral (K) de la plaque de base (10).

3. Agencement d'éléments de contact (1) selon l'une quelconque des revendications précédentes, **caractérisé en ce que** le ressort de contact (30) s'étend directement à partir d'un bord latéral (K) de la plaque de base (10).

4. Agencement d'éléments de contact (1) selon l'une quelconque des revendications précédentes, **caractérisé en ce que** le premier élément de contact (20) comprend une section de pliage (21) repliée approximativement en forme de U.

5. Agencement d'éléments de contact (1) selon l'une quelconque des revendications précédentes, **caractérisé en ce que** le premier élément de contact (20) comprend au moins deux bras de ressort (23a, 23b) à son extrémité côté enfichage, qui sont orientés l'un par rapport à l'autre de telle sorte que ceux-ci forment un espace de réception (24) pour la réception d'un contact en forme de tige.

6. Agencement d'éléments de contact (1) selon la revendication 5 précédente, **caractérisé en ce que** les deux bras de ressort (23a, 23b) du premier élément de contact (20) présentent dans la zone de l'extrémité côté enfichage un écart l'un par rapport à l'autre plus faible que dans la zone de la liaison avec la section de mise en contact (22).

7. Agencement d'éléments de contact (1) selon l'une quelconque des revendications précédentes, **caractérisé en ce qu'**une entretoise de support (40) s'étend en outre à partir du bord latéral (K) de la plaque de base (10), afin de fixer l'agencement d'éléments de contact (1) dans un corps de contact.

8. Agencement d'éléments de contact (1) selon la revendication 7 précédente, **caractérisé en ce que** le premier et le deuxième élément de contact (20, 30) et l'entretoise de support (40) s'étendent tous essentiellement dans la même direction à partir de la plaque de base (10).

9. Agencement d'éléments de contact (1) selon l'une quelconque des revendications précédentes, **caractérisé en ce que** le premier et le deuxième élément de contact (20, 30) et l'entretoise de support (40) sont reliés dans cet ordre en série les uns à côté des autres avec la plaque de base (10).

10. Agencement d'éléments de contact (1) selon l'une quelconque des revendications précédentes, **caractérisé en ce que** le premier élément de contact (20) forme une ouverture en forme de tulipe (25) à son extrémité côté enfichage.
